# EUROPÄISCHE PATENTSCHRIFT

(11) **EP 1 235 686 B1**
(45) Veröffentlichungstag und Bekanntmachung des Hinweises auf die Patenterteilung: **09.07.2003**
(21) Anmeldenummer: 00977479.5
(22) Anmeldetag: 04.11.2000
(51) Int. Cl.: B41F 31/08, B41F 31/02

(54) **FARBBALKEN FÜR FARBKÄSTEN IN DRUCKMASCHINEN**
INK BAR FOR INK DUCTS IN PRINTING MACHINES
BARRE ENCREUSE POUR RESERVOIRS A ENCRE DANS DES MACHINES D'IMPRESSION

(30) Priorität: 08.12.1999 DE 29921450 U
(43) Veröffentlichungstag der Anmeldung: 04.09.2002
(73) Patentinhaber: PLANATOL KLEBETECHNIK GmbH, 83101 Rohrdorf (DE)
(72) Erfinder: HESSELMANN, Theo, 83569 Vogtareuth (DE); KRETZINGER, Harald, 81379 München (DE)
(74) Vertreter: Ernicke, Hans-Dieter, Dipl.-Ing.
(86) Internationale Anmeldenummer: EP0010859
(87) Internationale Veröffentlichungsnummer: WO01042015

(56) Entgegenhaltungen:
- DE-A- 19 512 727
- DE-C- 507 531

## Beschreibung

Die Erfindung bezieht sich auf einen Farbbalken mit einer Steuerung zur bedarfsweisen Zuführung von Druckfarbe in den Farbkasten einer Druckmaschine.

Bei bekannten Anlagen erstreckt sich der Farbbalken mit Abstand quer oberhalb des Farbkastens. Ein am Balken befindlicher Sensor stellt über Ultraschall die Höhe des Farbspiegels fest und meldet das Absinken über eine Klemmbox an eine Steuerung. Diese schaltet ein Farbventil zum Nachfüllen des Farbkastens ein und aus.

Bei dieser bekannten Anordnung wird der Farbbalken über Klemmbacken an geeigneter Stelle der Druckmaschine befestigt. Die auf dem Farbbalken befindlichen Geräte werden über Kabel und Schläuche mit den Steuerorganen verbunden, die sich meistens in erheblicher Entfernung vom Farbbalken befinden. Diese langen Kabel und die Schläuche sind hinderlich und auch kostenaufwendig.

Der Erfindung liegt die Aufgabe zugrunde, einen Farbbalken zu entwickeln, an dem alle wesentlichen Funktionsteile zur Farbniveauregelung in platzsparender Weise angeordnet und durch teilweise verdeckte Kabel miteinander verbunden sind, wobei der Aufwand der beim Stand der Technik erforderlichen Kabel wesentlich reduziert wird.

Das Wesen der Erfindung besteht darin, daß der Farbbalken aus einem hohlen Stangenprofil, insbesondere Strangpreßprofil mit mindestens einer in einer seitlichen Außenwand hinterschnitten ausgebildeten Nut zur Aufnahme von Kabeln besteht, mit dessen Innenraum einstellbare Auslaßventile sowie der Zulauf eines Farbventils verbunden sind, und daß auf dem Strangpreßprofil ein den Druckfarbenspiegel feststellbarer Sensor sowie das mit einer Klemmbox gekoppelte Farbventil angeordnet und beide über das in der Nut befindliche Kabel verbunden sind.

Hierbei hat sich bewährt, wenn an beiden Enden des Stangen- bzw. Strangpreßprofiles Halteteile unterschiedlicher Art zum Befestigen an den Gestellwänden der Druckmaschine oder des Farbkastens angeordnet sind. Diese Halteteile oder Schrauben bzw. Stopfen verschließen stirnseitig den Hohlraum des Strangpreßprofiles.

In der Zeitschrift "Druckwelt 15/1970" wird eine Roland-Farbpumpe beschrieben, die ganz allgemein ein Verteilerrohr mit Farbkasten und Niveauregler zeigt. Diese Anordnung sowie die in den anderen im Recherchenbericht genannten Druckschriften beschriebenen Farbverteileranordnungen sind nicht geeignet, die vorgenannte Aufgabe der Erfindung zu lösen. Erst recht ist dem Stand der Technik kein Farbalken entnehmbar, der aus einem hohlen Strangpressprofil mit mindestens einer in einer seitlichen Außenwand hinterschnitten ausgebildeten Nut zur Aufnahme von Kabeln bestehen würde.

Der erfindungsgemäße Farbbalken kann als vorproduzierte Baueinheit hergestellt und geliefert werden, so daß dann lediglich die Anschlüsse für Farbe, Elektrokabel und Luft anzubringen sind, um den Farbbalken betriebsfertig zu machen. Dies reduziert den Montageaufwand wesentlich.

Im Rahmen einer Ausgestaltung empfiehlt es sich, die Steuereinheit im Farbventil zu integrieren. Es besteht auch die Möglichkeit, den Sensor, das Farbventil und die Steuereinheit in einer auf dem Strangpreßprofil befestigen Baueinheit zusammenzufassen. Auch ein zum Öffnen des Farbventiles benötigtes Magnetventil kann in die Baueinheit integriert werden. Hierbei ermöglichen ein oder mehrere Schaltelemente die Ein- und Ausschaltung, manuelles Befüllen, automatisches Befüllen sowie die Anzeige von Betriebs- und Störfunktionen.

Diese und weitere Merkmale der Erfindung ergeben sich aus der Zeichnung. In ihr ist die Erfindung schematisch und beispielsweise dargestellt. Es zeigen:
- Figur 1:: eine Seitenansicht eines Farbbalkens mit den damit verbundenen Steuerelementen,
- Figur 2:: einen Querschnitt durch ein Stangen- bzw. Strangpreßprofil zur Bildung des Farbbalkens,
- Figur 3:: einen Teilausschnitt des Farbbalkens mit einem Auslaßventil und
- Figur 4:: einen Teilausschnitt des Farbbalkens mit der Befestigung des Farbventiles.

Der in Figur 1 symbolisch dargestellte Farbbalken (1) besteht aus einem hohlen Strangpreßprofil (2), an dessen beiden Enden Halteteile (12) zur Befestigung an den Seitenwänden einer Druckmaschine angebracht sind. Die Halteteile (12) decken den Hohlraum (7) des Strangpreßprofiles ab. Dieser kann aber auch durch Schrauben, Stopfen oder dergleichen verschlossen werden.

An der Unterseite des Strangpreßprofiles (2) befinden sich im Abstand zueinander angeordnete Auslaßventile (8) mit Ventilschrauben oder Ventilhähnen (13). Diese Auslaßventile (8) sind mit dem Innenraum (7) des Strangpreßprofiles verbunden. Durch die nach unten gerichtete Bohrung kann die Druckfarbe in den unterhalb des Farbbalkens (1) befindlichen Farbkasten (20) abfließen. Mit (13) sind Ventilschrauben oder Ventilhähne gezeigt, welche den Innenquerschnitt des Auslaßventiles verändern können. Die Zufuhr der Druckfarbe wird über ein Farbventil (10) herbeigeführt, das an einem Ende des Farbbalkens (1) angeordnet ist. Durch Hohlschrauben (14) gelangt die Druckfarbe in den Innenraum (7) des Strangpreßprofiles (2) und passiert dabei die mehreren Auslaßventile (8). Um zu verhindern, daß innerhalb des Innenraumes ein Druckabbau der Farbe entsteht, wird das dem Farbventil (10) nächstgelegene Auslaßventil (8) stärker verengt als das am weitesten vom Farbventil (10) befindliche Auslaßventil (8).

In den seitlichen Außenwänden (3) des Strangpreßprofiles (2) (vgl. Figur 2) befinden sich durchgehende hinterschnittene Nuten (4), in welche Kabel (5) sowie eine Abdeckung (6) für diese Kabel (5) eingesetzt werden können.

Das Kabel wird hierbei an einen Sensor (9) angeschlossen, der auf dem Strangpreßprofil (2) verschiebbar oder beliebig positionierbar befestigt ist. Wie beim Stand der Technik stellt der Sensor (9) beispielsweise über Ultraschall die Höhe des Farbspiegels (21) im Farbkasten (20) fest und meldet dieses Ergebnis an eine Steuereinheit (11), die beim Ausführungsbeispiel mit dem Farbventil (10) verbunden ist. Die Steuereinheit (11) kann aber auch in naher Entfernung außerhalb des Farbbalkens (1) angeordnet sein. Über die mit Elektroanschluß versorgte Steuereinheit (11) wird das Farbventil (10) ein- und ausgeschaltet, um den Druckfarbenspiegel (21) konstant zu halten.

Im Farbventil (10) ist außerdem ein ansteuerbares Ventil, beispielsweise ein Magnetventil integriert, welches das Öffnen und Schließen des Farbventils (10) bewirkt.

Außerdem weist der Farbbalken (1) an beliebiger Stelle ein Überdruckventil (17) auf, das bei Entstehen eines Farbüberdruckes im Innenraum (7) des Strangpreßprofiles (2) reagiert und die Druckfarbe in den Farbkasten (20) abläßt.

Die Einschaltung der einzelnen Steuerorgane kann im Bereich der Steuereinheit (11) auch mit einer Handverstellung (18) vorgenommen werden. Mit (19) ist der Stromanschluß symbolisch dargestellt.

### STÜCKLISTE

- 1: Farbbalken
- 2: Strangpreßprofil
- 3: seitliche Außenwand
- 4: hinterschnittene Nut
- 5: Kabel
- 6: Abdeckung
- 7: Innenraum
- 8: Auslaßventil
- 9: Sensor
- 10: Farbventil
- 11: Steuereinheit
- 12: Halteteil
- 13: Ventilschraube
- 14: Schraube
- 15: Gewinde
- 16: Verteilungsbohrung
- 17: Überdruckventil
- 18: Handverstellung
- 19: Stromanschluß
- 20: Farbkasten
- 21: Druckfarbenspiegel

## Patentansprüche

1. Farbbalken mit einer Steuerung zur bedarfsweisen Zuführung von Druckfarbe in den Farbkasten (20) einer Druckmaschine,
wobei der Farbbalken (1) aus einem hohlen Stangenprofil (2), insbesondere Strangpressprofil, mit mindestens einer in einer seitlichen Außenwand hinterschnitten ausgebildeten Nut (4) zur Aufnahme von Kabeln (5) besteht, mit dessen Innenraum einstellbare Auslaßventile (8) sowie der Zulauf eines Farbventils (10) verbunden sind, und daß auf dem Stangenprofil (2) ein den Druckfarbenspiegel (21) feststellbarer Sensor (9) sowie das mit einer Steuereinheit (11) gekoppelte Farbventil (10) angeordnet und beide über das in der Nut (4) befindliche Kabel (5) verbunden sind.

2. Farbbalken nach Anspruch 1, **dadurch gekennzeichnet, daß** die Steuereinheit (11) im Farbventil (10) integriert ist.

3. Farbbalken nach Anspruch 1 oder 2, **dadurch gekennzeichnet, daß** der Sensor (9), das Farbventil (10) und die Steuereinheit (11) in einer auf dem Strangpreßprofil (2) befestigten Baueinheit zusammengefaßt sind.

4. Farbbalken nach Anspruch 1 oder einem der folgenden, **dadurch gekennzeichnet, daß** ein zum Öffnen des Farbventils (10) benötigtes ansteuerbares Ventil in die Baueinheit integriert ist.

5. Farbbalken nach Anspruch 1 oder einem der folgenden, **dadurch gekennzeichnet, daß** an beiden Enden des Strangpreßprofiles (2) Halteteile (12) zum Befestigen an den Gestellwänden der Druckmaschine oder am Farbkasten angeordnet sind.

6. Farbbalken nach Anspruch 1 oder einem der folgenden, **gekennzeichnet durch** die Anordnung mehrerer Farbbalken (1) nebeneinander, ggf. in Verbindung miteinander, oberhalb eines Farbkastens, der auch unterteilt sein kann.

## Claims

1. Inking bar having a control system for supplying printing ink as required into the ink fountain (20) of a printing press,
the inking bar (1) comprising a hollow bar profile (2), in particular an extruded profile, which has at least one undercut groove (4) formed in a lateral outer wall to accommodate cables (5) and with whose interior adjustable outlet valves (8) and the feed line of an ink valve (10) are connected, and there being arranged on the bar profile (2) a sensor (9) that detects the printing ink level (21) and also the ink valve (10) coupled to a control unit (11), and the two being connected via the cable (5) located in the groove (4).

2. Inking bar according to Claim 1, **characterized in that** the control unit (11) is integrated in the ink valve (10).

3. Inking bar according to Claim 1 or 2, **characterized in that** the sensor (9), the ink valve (10) and the control unit (11) are combined into a structural unit fixed to the extruded profile (2).

4. Inking bar according to Claim 1 or one of the following, **characterized in that** a valve which can be driven and is needed to open the ink valve (10) is integrated into the structural unit.

5. Inking bar according to Claim 1 or one of the following, **characterized in that** at both ends of the extruded profile (2) there are arranged holding parts (12) for fixing to the frame walls of the printing press or to the ink fountain.

6. Inking bar according to Claim 1 or one of the following, **characterized by** the arrangement of a plurality of inking bars (1) beside one another, if appropriate in conjunction with one another, above an ink fountain, which can also be subdivided.

## Revendications

1. Réglette d'encrage comprenant une commande d'apport selon les besoins d'encre aux encriers (20) d'une presse à imprimer, la réglette (1) d'encrage étant constituée d'un profilé (2) en forme de barre, notamment d'un profilé obtenu par filage à la presse, ayant au moins une gorge (4) constituée en contre-dépouille dans une paroi latérale extérieure, destinée à recevoir des câbles (5) et avec l'intérieur de laquelle communiquent des soupapes (8) réglables de sortie, ainsi que l'entrée d'une soupape (10) d'encre et en ce que sur le profilé (2) en forme de barre, est placé un capteur (5) qui peut constater le niveau (21) de l'encre d'impression, ainsi que la soupape (10) d'encre qui est couplée à une unité (11) de commande, et les deux sont reliés par le câble (5) se trouvant dans la gorge (4).

2. Réglette d'encrage suivant la revendication (1), **caractérisée en ce que** l'unité (11) de commande est intégrée à la soupape (10) d'encre.

3. Réglette d'encrage suivant la revendication (1) ou (2), **caractérisée en ce que** le capteur (5), la soupape (10) d'encre et l'unité (11) de commande sont rassemblés en une unité de construction fixée sur le profilé (2) obtenu par filage à la presse.

4. Réglette d'encrage suivant la revendication (1) ou l'une des suivantes, **caractérisée en ce qu'**une vanne qui peut être commandée qui est nécessaire à l'ouverture de la soupape (10) d'encre est intégrée à l'unité de construction.

5. Réglette d'encrage suivant la revendication (1) ou l'une des suivantes, **caractérisée en ce que** sur les deux extrémités du profilé (2) obtenu par filage à la presse sont placées des parties (12) de maintien pour la fixation sur les parois du bâti de la presse à imprimer ou sur l'encrier.

6. Réglette d'encrage suivant la revendication 1 ou l'une des suivantes, **caractérisée par** plusieurs réglettes (1) d'encrage disposées côte à côte, le cas échéant communiquant entre elles au-dessus d'un encrier qui peut être aussi subdivisé.
